# EUROPÄISCHE PATENTSCHRIFT

(11) **EP 0 381 790 B1**
(45) Veröffentlichungstag und Bekanntmachung des Hinweises auf die Patenterteilung: **16.09.1992**
(21) Anmeldenummer: 89102082.8
(22) Anmeldetag: 07.02.1989
(51) Int. Cl.: F04C 29/10

(54) **Verfahren und Vorrichtung zum Komprimieren von gasförmigem Fördermedium**
Method and device for the compression of a gaseous medium
Procédé et dispositif de compression d'un fluide gazeux

(43) Veröffentlichungstag der Anmeldung: 16.08.1990
(73) Patentinhaber: AERZENER MASCHINENFABRIK GmbH, D-31849 Aerzen (DE)
(72) Erfinder: Nissen, Hans, Dipl.-Ing., D-3258 Aerzen 1 (DE)
(74) Vertreter: Kohlmann, Karl Friedrich, Dipl.-Ing.

(56) Entgegenhaltungen:
- GB-A- 1 417 559
- GB-A- 1 501 474
- Patent Abstracts of Japan vol. 12, no. 495 (M-780)(3342) 23 Dezember 1988

## Beschreibung

Die vorliegende Erfindung betrifft ein Verfahren und eine Vorrichtung zum Komprimieren von gasförmigem Fördermedium mit mindestens einem einen Voreinlaß aufweisenden Roots-Kompressor.

In Luftversorgungseinrichtungen und in Verdichter- bzw.Kompressoranlagen zur Förderung technischer Gase müssen die Verdichter bzw. Kompressoren bei schwankendem Bedarf den wechselnden Forderungen der Anlage angepaßt werden.

Diese Forderung wird in der Praxis bisher auf verschiedenste Weise realisiert. Auf dem Gebiet der Roots-Kompressoren werden zu diesem Zweck beispielsweise hinsichtlich der Drehzahl regelbare Antriebe eingesetzt. Verbreitet sind mechanische Drehzahlregelungen, wie Verstellgetriebe oder dergleichen, oder elektrische Drehzahlregelungen, beispielsweise mit Gleichstrom- oder Schleifringläufermotoren oder Käfigläufermotoren mit Frequenzumrichter. Für die drehzahlmäßige Grobabstufung werden auch sogenannte polumschaltbare Motore eingesetzt.

Gemeinsam ist allen diesen bekannten Konstruktionen und Vorgehensweisen, daß zur Anpassung an den eingangs genannten Bedarf jeweils die Drehzahl des Roots-Kompressors geändert wird.

Aufgabe der vorliegenden Erfindung ist es, ein vollkommen neuartiges, den wechselnden Anforderungen einer Anlage anpaßbares Roots-Kompressor-Konzept zur Verfügung zu stellen.

Diese Aufgabe wird erfindungsgemäß mit der Verfahrensmaßnahme gelöst, daß von zumindest einem weiteren Roots-Kompressor komprimiertes Fördermedium in den Voreinlaß des ersten Roots-Kompressors eingespeist wird.

Bei einer Vorrichtung zur Durchführung des erfindungsgemäßen Verfahrens steht zur Lösung der gestellten Aufgabe der Voreinlaß des bzw. der ersten Roots-Kompressoren mit der Druckseite zumindest eines weiteren Roots-Kompressors in Verbindung.

Der Erfindung liegt der Gedanke zugrunde, neben dem ersten Roots-Kompressor, dem sogenannten Trägergebläse, zumindest einen weiteren Roots-Kompressor, das sogenannte Füllgebläse vorzusehen und von dem Füllgebläse gefördertes Fördermedium in den Voreinlaß des Trägergebläses gezielt einzuspeisen.

Werden beispielsweise gemäß einem ersten bevorzugten Ausführungsbeispieles der Erfindung alle Roots-Kompressoren mit konstanter Drehzahl angetrieben, die von dem bzw. den weiteren Roots-Kompressoren geförderte Fördermenge zumindest teilweise in den Voreinlaß des ersten Roots-Kompressors eingespeist und die jeweils verbleibende Fördermenge abgeblasen, wobei die Aufteilung zwischen eingespeister und abgeblasener Fördermenge über einen eingestellten Abblasdruck gesteuert wird, so ist eine aufwendige und teure Regelung für den Antrieb nicht erforderlich. Vielmehr können für den Antrieb sowohl des oder der ersten Roots-Kompressoren (Trägergebläse) als auch des oder der weiteren Roots-Kompressoren (Füllgebläse) jeweils lediglich mit konstanter Drehzahl laufende Elektromotoren eingesetzt werden. Die für die eingangs erwähnte Anpassung erforderliche Steuerung der Gesamtfördermenge (sogenannte Mengenregelung) erfolgt nach dem erfindungsgemäßen Konzept somit ausschließlich durch die gezielte Einspeisung von über das Füllgebläse gefördertem Fördermedium in den Voreinlaß des Trägergebläses.

Diese gezielte Einspeisung wird dadurch realisiert, daß von der Fördermenge, die von dem Füllgebläse geliefert wird, entsprechend der geforderten Gesamtfördermenge, entweder nichts oder der jeweils nicht benötigte Teil dieser Fördermenge abgeblasen wird.

Das Abblasen bedingt einen Abfall des Druckes in der Verbindungsleitung zum Voreinlaß des Trägergebläses, woraus eine Reduzierung der Antriebsleistung des Füllgebläses resultiert. Aufgrund der verminderten Antriebsleistung kann der lineare Zusammenhang zwischen der Gesamtantriebsleistung und der Gesamtfördermenge bei konstantem Systemdruck gemäß der Gleichung${\text{P}}_{\text{ges.}} \text{∼} {{\text{V}}^{̇}}_{\text{ges.}} \text{.Δ p}$
realisiert werden, wobei P_{ges.} die Gesamtantriebsleistung, V̇_{ges.} das Gesamtansaugvolumen und Δ p die Druckdifferenz zwischen Systemdruck und Ansaugdruck bezeichnen.

Bedingung hierfür ist, daß x als Verhältnis von der über den Voreinlaß geförderten Menge zur maximal möglichen Voreinlaßmenge gleich dem Verhältnis der eingetellten Druckdifferenz am Füllgebläse zur maximalen Druckdifferenz Δ p ist.

Es zeigt sich nun, daß die in den Voreinlaß eingespeiste Fördermenge, bezogen auf den Ansaugzustand, tatsächlich unter normalen Gebläsebetriebsbedingungen ein Volumen darstellt, wie es für die Einhaltung des oben erwähnten linearen Zusammenhanges zwischen Leistung und Fördermenge erforderlich ist. Mit diesem neuen Roots-Kompressor-Konzept ist es also möglich im Teillastbereich die Fördermenge, die vom Füllgebläse geliefert wird, nur gegen einen Teil der Druckdifferenz Δ p zu fördern, weil nämlich die weitere Förderung auf den Systemdruck ohne zusätzliche Energie durch den Voreinlaß des Trägergebläses möglich ist.

Darüberhinaus kann durch Anordnung eines Kühlers in der Verbindungsleitung zum Voreinlaß des Trägergebläses erreicht werden, daß unter Beibehaltung der geforderten Gesamtfördermenge eine geringere Antriebsleistung erforderlich ist.

Durch die Anordnung von polumschaltbaren Elektromotoren für die Antriebe mit fester Drehzahl kann bei einem Ausführungsbeispiel der oben beschriebenen Art der Regelbereich mit geringem zusätzlichem Aufwand erheblich erweitert werden.

Für ein Ausführungsbeispiel der oben beschriebenen Art ist es vorteilhaft, die grundsätzliche Anordnung derart zu treffen, daß zwei erste Roots-Kompressoren (d.h. zwei Trägergebläse) mit einem weiteren Roots-Kompressor (d.h. einem Füllgebläse) kombiniert werden. Zur Erweiterung des Regelbereiches ist es bei einer derartigen Kombination notwendig, je nach den Betriebsbedingungen, ein Trägergebläse oder beide Trägergebläse mit polumschaltbaren Elektromotoren auszustatten.

Bei einem zweiten Ausführungsbeispiel der vorliegenden Erfindung werden der bzw. die ersten Roots-Kompressoren mit konstanter Drehzahl angetrieben, das von dem bzw. den weiteren Roots-Kompressoren geförderte Fördermedium vollständig in den Voreinlaß des bzw. der ersten Roots-Kompressoren eingespeist und der bzw. die weiteren Roots-Kompressoren mit einstellbarer Drehzahl angetrieben.

Die Steuerung der Gesamtfördermenge erfolgt bei einem derartigen Ausführungsbeispiel nicht durch Abblasen, sondern durch eine Veränderung der Drehzahl des Füllgebläses. Hierfür ist zwar mehr Aufwand für die Drehzahlregelung des Füllgebläses erforderlich. Eine derartige Verfahrensweise hat jedoch den Vorteil, daß aufgrund des erfindungsgemäßen Systems die Gesamtantriebsleistung kleiner ist als bei bisher bekannten Anlagen mit gleicher Gesamtfördermenge und gleichem Systemdruck, bei denen die Antriebsleistung nach obiger Formel berechnet ist.

Untersuchungen haben ergeben, daß die durch das erfindungsgemäße System erzielbare Reduzierung der Antriebsleistung im Regelbereich ein Optimum aufweist. Dieses Optimum kann über die Drehzahlregelung des Füllgebläses angefahren werden.

Durch das Vorsehen eines Kühlers in der Verbindungsleitung zum Voreinlaß des Trägergebläses kann auch bei diesem Ausführungsbeispiel eine weitere Reduzierung der Antriebsleistung erreicht werden.

Bei einem dritten Ausführungsbeispiel des erfindungsgemäßen Verfahrens, bei dem mit einem oder mehreren Roots-Kompressoren (Füllgebläsen) mit einstellbarem Volumenstrom gearbeitet wird, werden alle Roots-Kompressoren mit konstanter Drehzahl angetrieben und das von dem bzw. den weiteren Roots-Kompressoren geförderte Fördermedium vollständig in den Voreinlaß des bzw. der ersten Roots-Kompressoren eingespeist. Die Steuerung der Gesamtfördermenge erfolgt bei einem derartigen Ausführungsbeispiel nicht durch Abblasen oder Verändern der Drehzahl des Füllgebläses, sondern durch andere, gebläseseitige Mittel, wie beispielsweise eine Veränderung der Abmessungen der Förderkammern. Dadurch können alle Roots-Kompressoren eines solchen Ausführungsbeispieles mit Elektromotoren mit konstanter Drehzahl angetrieben werden, was einen geringeren Aufwand für die Antriebe erbringt.

Hinsichtlich der Reduzierung der Antriebsleistung ergeben sich beim vorliegenden dritten Ausführungsbeispiel mit den hierzu bereits zum zweiten Ausführungsbeispiel beschriebenen Mitteln vergleichbare Vorteile wie beim zweiten Ausführungsbeispiel.

Im folgenden sind zur weiteren Erläuterung und zum besseren Verständnis der Erfindung ein Schaltschema eines Ausführungsbeispieles einer Vorrichtung, die nach dem erfindungsgemäßen Verfahren arbeitet, sowie zwei Gestaltungsmöglichkeiten für den Voreinlaß eines Trägergebläses unter Bezugnahme auf die beigefügten Zeichnungen näher beschrieben.
Figur l zeigt das Schaltschema des ersten Auführungsbeispieles der nach dem erfindungsgemäßen Verfahren arbeitenden Vorrichtung zum Komprimieren von gasförmigem Fördermedium, und
Fig.2 u. 3 zeigen in einem Querschnitt durch einen Roots-Kompressor (Trägergebläse) Ausführungsbeispiele von Voreinlaßgestaltungen.

Wie aus Figur l hervorgeht, besteht die Vorrichtung zur Durchführung des Verfahrens aus einem ersten Roots-Kompressor, dem sogenannten Trägergebläse T und einem weiteren Roots-Kompressor, dem sogenannten Füllgebläse F.

Das Trägergebläse T kann drei- oder mehrflügelig ausgebildet sind. Für das Füllgebläse F eignen sich zwei oder mehrflügelige Roots-Kompressoren.

Das Trägergebläse T ist in herkömmlicher Weise mit einer Einlaßleitung l und einer Auslaßleitung 2 und das Füllgebläse F mit einer Einlaßleitung 3 und einer Auslaßleitung 4 ausgestattet.

Das Trägergebläse T ist mit sogenannten Voreinlässen ausgestattet, welche über Leitungen 5 gespeist werden.

Diese Leitungen 5 münden in eine Verbindungsleitung 6 ein, die über ein T-Stück 7 mit der Auslaßleitung 4 des Füllgebläses F verbunden ist. An das T-Stück 7 ist eine Leitung 8 angeschlossen, die einen regulierbaren Absperrschieber 9 trägt.

In der Verbindungsleitung 6 kann ein Dreiwegeventil l0 angeordnet sein, welches mit einer Umgehungsleitung ll verbunden ist, die in die Druckleitung 2 des Trägergebläses T einmündet.

In die Verbindungsleitung 6 ist ein Kühler l2 eingeschaltet, der mit einem nicht dargestellten Kühlkreislauf gekoppelt ist.

Im vorliegenden Ausführungsbeispiel ist sowohl für den Antrieb des Trägergebläses T als auch für den Antrieb des Füllgebläses F jeweils ein mit konstanter Drehzahl laufender Elektromotor vorgesehen, der in Figur l der Einfachheit halber nicht dargestellt ist.

Aufgrund des beschriebenen Antriebes arbeiten das Trägergebläse T und das Füllgebläse F im Betrieb jeweils mit konstanter Drehzahl. Soll nun über die Druckleitung 2 des Trägergebläses T die maximal mögliche Gesamtfördermenge gefördert werden, so ist der Absperrschieber geschlossen, so daß das Füllgebläse F die gesamte Fördermenge über die Verbindungsleitung 6 und die Voreinlaßleitungen 5 in den Voreinlaß des Trägergebläses T einspeist.

Soll der Voreinlaß in einem solchen Betriebsfall umgangen werden, kann die vom Füllgebläse F geförderte Fördermenge über das Dreiwegeventil l0 und die Umgehungsleitung ll auch direkt in die Druckleitung des Trägergebläses T eingespeist werden.

Soll nun über die Druckleitung 2 des Trägergebläses T auf Grund eines geringeren Bedarfes eine kleinere als die maximal mögliche Gesamtfördermenge gefördert werden, so ist der Druck in der Leitung 4 hinter dem Füllgebläse durch Abblasen über den Absperrschieber derart abzusenken, daß die dann am Füllgebläse anliegende Druckdifferenz im gleichen Verhältnis reduziert worden ist wie die Fördermenge, die nun über den Voreinlaß geht, zur maximal möglichen Fördermenge.

Wird der in der Verbindungsleitung 6 angeordnete Kühler l2 in Betrieb gesetzt, so wird das zum Trägergebläse T geförderte Fördermedium vor dem Einspeisen in den Voreinlaß abgekühlt. Wie eingangs bereits beschrieben, ergibt sich dadurch eine weitere Reduzierung der Antriebsleistung.

Figur 2 zeigt ein erstes Beispiel für die Gestaltung des Voreinlasses bei dem Trägergebläse T. Bei diesem Beispiel sind Voreinlaßöffnungen l3 stirnseitig in den Seitenplatten angeordnet und derart bemessen, daß ein Kurzschluß von den Voreinlaßleitungen 5 weder zur Saugseite noch zur Druckseite des Trägergebläses auftritt.

Bei dem in Figur 3 dargestellten zweiten Beispiel für die Voreinlaßgestaltung ist eine seitlich in der Gehäusewandung angeordnete Steuerwalze l4 vorgesehen, über deren drei Schlitze l5 im Verlaufe des jeweiligen Einlaßvorganges eine Verbindung vom Füllgebläse zur Öffnung l6 in der Gehäusewandung hergestellt wird.

Die Steuerwalze l4 ist mit einem nicht dargestellten Antrieb versehen, der z.B. über die Roots-Kolben oder über einen externen Antrieb erfolgen kann. Das von dem Füllgebläse über die Voreinlaßleitungen 5 angelieferte Fördermedium wird bei diesem Ausführungsbeispiel durch die zentrale Bohrung der Steuerwalze l4 zugeführt und von dort über die Schlitze l5 und die Öffnungen l6 in der Gehäusewand in den jeweiligen Förderraum des Trägergebläses T eingespeist.

## Patentansprüche

l. Verfahren zum Komprimieren von gasförmigem Fördermedium mit mindestens einem einen Voreinlaß aufweisenden ersten Roots-Kompressor,
dadurch gekennzeichnet, daß von zumindest einem weiteren Roots-Kompressor komprimiertes Fördermedium in den Voreinlaß des ersten Roots-Kompressors eingespeist wird.

2. Verfahren nach Anspruch l,
dadurch gekennzeichnet, daß alle Roots-Kompressoren mit konstanter Drehzahl angetrieben werden, daß die von dem bzw. den weiteren Roots-Kompressoren geförderte Fördermenge zumindest teilweise in den Voreinlaß des ersten Roots-Kompressors eingespeist und die jeweils verbleibende Fördermenge abgeblasen wird, wobei die Aufteilung zwischen eingespeister und abgeblasener Fördermenge über einen eingestellten Abblasdruck gesteuert wird.

3. Verfahren nach Anspruch l,
dadurch gekennzeichnet, daß der bzw. die ersten Roots-Kompressoren mit konstanter Drehzahl angetrieben werden, daß das von dem bzw. den weiteren Roots-Kompressoren geförderte Fördermedium vollständig in den Voreinlaß des bzw. der ersten Roots-Kompressoren eingespeist wird und daß der bzw. die weiteren Roots-Kompressoren mit einstellbarer Drehzahl angetrieben werden.

4. Verfahren nach Anspruch l, mit einem oder mehreren weiteren Rootskompressoren mit einstellbarem Volumenstrom,
dadurch gekennzeichnet, daß alle Roots-Kompressoren mit konstanter Drehzahl angetrieben werden und daß das von dem bzw. den weiteren Roots-Kompressoren geförderte Fördermedium vollständig in den Voreinlaß des bzw. der ersten Roots-Kompressoren eingespeist wird.

5. Verfahren nach Anspruch 2, 3 oder 4,
dadurch gekennzeichnet, daß der in den Voreinlaß des bzw. der ersten Roots-Kompressoren eingespeiste Teil der Fördermenge gekühlt wird.

6. Vorrichtung zur Durchführung des Verfahrens nach Anspruch l,
dadurch gekennzeichnet, daß der Voreinlaß des bzw. der ersten Roots-Kompressoren (T) mit der Druckseite zumindest eines weiteren Roots-Kompressors (F) in Verbindung steht.

7. Vorrichtung nach Anspruch 6, zur Durchführung des Verfahrens nach Anspruch 2, mit mindestens einem drei- oder mehrflügeligen ersten Roots-Kompressor(T),
dadurch gekennzeichnet, daß sowohl der bzw. die ersten Roots-Kompressoren (T) als auch der bzw. die weiteren Roots-Kompressoren (F) mit einem Antrieb mit fester Drehzahl gekoppelt sind und daß in der Verbindungsleitung (6) zum Voreinlaß des oder der ersten Roots-Kompressoren (T) ein regulierbarer Absperrschieber (9) angeordnet ist.

8. Vorrichtung nach Anspruch 7,
dadurch gekennzeichnet, daß von der Verbindungsleitung (6) über ein Dreiwegeventil (l0) eine Umgehungsleitung (ll) abzweigt, welche mit der Druckseite des bzw. der ersten Roots-Kompressoren (T) verbunden ist.

9. Vorrichtung nach Anspruch 6 zur Durchführung des Verfahrens nach Anspruch 3, mit mindestens einem drei- oder mehrflügeligen ersten Roots-Kompressor (T),
dadurch gekennzeichnet, daß der bzw. die ersten Roots-Kompressoren (T) mit einem Antrieb mit fester Drehzahl und der bzw. die weiteren Roots-Kompressoren (F) mit einem Antrieb mit variabler einstellbarer Drehzahl gekoppelt sind.

l0. Vorrichtung nach Anspruch 6 zur Durchführung des Verfahrens nach Anspruch 4, mit mindestens einem drei- oder mehrflügeligen ersten Roots-Kompressor (T),
dadurch gekennzeichnet, daß sowohl der bzw. die ersten Roots-Kompressoren (T) als auch der bzw. die weiteren Roots-Kompressoren (F) mit einem Antrieb mit fester Drehzahl gekoppelt sind.

ll. Vorrichtung nach Anspruch 7 zur Durchführung des Verfahrens nach Anspruch 5,
dadurch gekennzeichnet, daß in der Verbindungsleitung ein Kühler (l2) angeordnet ist.

l2. Vorrichtung nach Anspruch 7, 9 oder l0,
dadurch gekennzeichnet, daß für die Antriebe mit fester Drehzahl polumschaltbare Elektromotoren vorgesehen sind.

l3. Vorrichtung nach einem oder mehreren der vorangegangenen Ansprüche 6 bis l2,
dadurch gekennzeichnet, daß die Vorrichtung zwei erste Roots-Kompressoren (T) und einen weiteren Roots-Kompressor (F) umfaßt.

## Claims

l. A method of compressing gaseous conveying medium with a first Roots compressor having a pre-inlet, characterised in that conveying medium compressed by at least one further Roots compressor is fed into the pre-inlet of the first Roots compressor.

2. A method according to claim l, characterised in that all Roots compressors are driven at a constant speed and in that the quantity delivered by the or by the further Roots compressor or compressors is fed at least partially into the pre-inlet of the first Roots compressor while whatever delivered quantity remains is blown off, the sub-division between fed-in and blown-off quantities being controlled by an adjusted blow-off pressure.

3. A method according to claim l, characterised in that the or the first Roots compressor or compressors is or are driven at a constant rotary speed and in that the conveying medium delivered by the or by the first Roots compressor or compressors is fed completely into the pre-inlet of the or of the first Roots compressor or compressors and in that the or the further Roots compressor or compressors is or are driven at an adjustable speed.

4. A method according to claim l with one or a plurality of further Roots compressors with an adjustable volumetric flow, characterised in that all Roots compressors are driven at a constant rotary speed and in that the conveying medium delivered by the or by the further Roots compressor or compressors is fed completely into the pre-inlet of the or of the first Roots compressor or compressors.

5. A method according to claim 2, 3 or 4, characterised in that the part of the delivered quantity which is fed into the pre-inlet of the or of the first Roots compressor or compressors is cooled.

6. An apparatus for carrying out the method according to claim l, characterised in that the pre-inlet of the or of the first Roots compressor or compressors (T) is connected to the pressure side of at least one further Roots compressor (F).

7. An apparatus according to claim 6, for carrying out the method according to claim 2, with at least one three or multiple-blade first Roots compressor (T), characterised in that both the or the first Roots compressor or compressors (T) as well as the or the further Roots compressor or compressors (F) is or are coupled to a fixed speed drive and in that in the connecting line (6) to the pre-inlet of the or of the first Roots compressor or compressors (T) there is a regulable shut-off slide valve (9).

8. An apparatus according to claim 7, characterised in that branching off the connecting line (6) via a three-way valve (l0) is a by-pass line (ll) which is connected to the pressure side of the or of the first Roots compressor or compressors (T).

9. An apparatus according to claim 6 for carrying out the method according to claim 3 with at least one three or multiple-blade first Roots compressor (T) characterised in that the or the first Roots compressor or compressors (T) is or are coupled to a fixed speed drive while the or the further Roots compressor or compressors (F) is or are coupled to a drive of variable adjustable rotary speed.

l0. An apparatus according to claim 6 for carrying out the method according to claim 4 with at least one three or multiple-blade first Roots compressor (T), characterised in that both the or the first Roots compressor or compressors (T) is or are, together with the or the further Roots compressor or compressors (F), connected to a fixed speed drive.

ll. An apparatus according to claim 7 for carrying out the method according to claim 5, characterised in that a cooler (l2) is disposed in the connecting line.

l2. An apparatus according to claim 7, 9 or l0, characterised in that pole reversible electric motors are provided for the fixed-speed drives.

l3. An apparatus according to one or more of the preceding claims 6 to l2, characterised in that the apparatus comprises two first Roots compressors (T) and one further Roots compressor (F).

## Revendications

1. Procédé pour comprimer un fluide gazeux comportant au moins un premier compresseurs de Roots muni d'une entrée, caractérisé par le fait que l'on envoie à l'entrée du premier compresseur de Roots du fluide comprimé par au moins un autre compresseur de Roots.

2. Procédé selon la revendication 1, caractérisé par le fait que tous les compresseurs de Roots sont entraînés à vitesse constante, que l'on envoie au moins partiellement le débit délivré par le ou les autres compresseur(s) de Roots à l'entrée du premier compresseur de Roots et on laisse échapper la partie de débit restante, la répartition en débit admis et débit échappé étant commandée par l'intermédiaire d'une pression de décharge réglée.

3. Procédé selon la revendication 1, caractérisé par le fait que le ou les premier(s) compresseur(s) de Roots est (sont) entraîné(s) à vitesse constante, que l'on envoie la totalité du débit délivré par le ou les autres compresseurs de Roots à l'entrée du ou des premier(s) compresseur(s) de Roots et que le ou les autre(s) compresseur(s) de Roots est (sont) entraîné(s) à vitesse variable.

4. Procédé selon la revendication 1 comportant un ou plusieurs autre(s) compresseur(s) de Roots à débit variable, caractérisé par le fait que tous les compresseurs de Roots sont entraînés à vitesse constante et que l'on envoie la totalité du fluide refoulé par le ou les autre(s) compresseur(s) de Roots à l'entrée du ou des premier(s) compresseur(s) de Roots.

5. Procédé selon la revendication 2, 3 ou 4, caractérisé par le fait que l'on refroidit la partie de débit envoyée à l'entrée du ou des premier(s) compresseur(s) de Roots.

6. Dispositif pour la mise en oeuvre du procédé selon la revendication 1, caractérisé par le fait que l'entrée du ou des premier(s) compresseur(s) de Roots (T) est reliée au refoulement d'au moins un autre compresseur de Roots (F).

7. Dispositif selon la revendication 6 pour la mise en oeuvre du procédé selon la revendication 2 comportant au moins un premier compresseur de Roots (T) tri-lobe ou multi-lobe, caractérisé par le fait que le ou les premier(s) compresseur(s) de Roots (T) et le ou les autre(s) compresseur(s) de Roots (F) est (sont) accouplé(s) à un moyen d'entraînement à vitesse constante et qu'une vanne d'arrêt (9) régulable est montée dans la conduite de liaison (6) menant à l'entrée du ou des premier(s) compresseur(s) de Roots (T).

8. Dispositif selon la revendication 7, caractérisé par le fait qu'une conduite de dérivation (11) est piquée sur la conduite de liaison (6) par l'intermédiaire d'une vanne trois voies (10) et est reliée au refoulement du ou des premier(s) compresseur(s) de Roots (T).

9. Dispositif selon la revendication 6 pour la mise en oeuvre du procédé selon la revendication 3 comportant au moins un premier compresseur de Roots (T) tri-lobe ou multi-lobe, caractérisé par le fait que le ou les premier(s) compresseur(s) de Roots (T) est (sont) accouplé(s) à un moyen d'entraînement à vitesse constante et le ou les autre(s) compresseur(s) de Roots (F) sont accouplés à un moyen d'entraînement à vitesse variable réglable.

10. Dispositif selon la revendication 6 pour la mise en oeuvre du procédé selon la revendication 4 comportant au moins un premier compresseur de Roots (T) tri-lobe ou multi-lobe, caractérisé par le fait que le ou les premier(s) compresseur(s) de Roots (T) et le ou les autre(s) compresseur(s) de Roots (F) sont accouplés à un moyen d'entraînement à vitesse constante.

11. Dispositif selon la revendication 7 pour la mise en oeuvre du procédé selon la revendication 5, caractérisé par le fait qu'un refroidisseur (12) est disposé dans la conduite de liaison.

12. Dispositif selon la revendication 7, 9 ou 10, caractérisé par le fait qu'il est prévu, pour les entraînements à vitesse constante, des moteurs électriques à nombre de pôles variable.

13. Dispositif selon une ou plusieurs des revendications 6 à 12 précédentes, caractérisé par le fait que le dispositif comporte deux premiers compresseurs de Roots (T) et un compresseur de Roots (F) supplémentaire.
